# EUROPÄISCHE PATENTSCHRIFT

(11) **EP 0 297 162 B1**
(45) Veröffentlichungstag und Bekanntmachung des Hinweises auf die Patenterteilung: **18.09.1991**
(21) Anmeldenummer: 87109600.4
(22) Anmeldetag: 03.07.1987
(51) Int. Cl.: B63H 3/12, B63H 3/02

(54) **Verstellpropeller für Wasserfahrzeuge**
Variable-pitch propellor for water-borne vessels
Hélice à pas variable pour engins flottants

(43) Veröffentlichungstag der Anmeldung: 04.01.1989
(73) Patentinhaber: Müller, Peter, CH-8038 Zürich (CH)
(72) Erfinder: Müller, Peter, CH-8038 Zürich (CH)
(74) Vertreter: Niemann, Uwe, Dr.-Ing.

(56) Entgegenhaltungen:
- DE-C- 49 541
- US-A- 2 574 951
- US-A- 2 953 208
- US-A- 3 308 889
- US-A- 3 403 735

## Beschreibung

Die Erfindung betrifft einen Verstellpropeller für Wasserfahrzeuge, welcher an einem außenbords abgestützten, schwenkbaren Tragkörper drehbar gelagert und von einer Kraftmaschine über eine Antriebsverbindung angetrieben ist, wobei dessen Propellerblätter in einer, an dem Ende der Antriebsverbindung an einer Antriebswelle befestigten Propellernabe drehbar gelagert und durch eine Verstelleinrichtung mit unterschiedlichen Steigungswinkeln einstellbar sind, wobei die Verstelleinrichtung als ein mit der Propellernabe rotierender Mechanismus ausgebildet und in die Propellernabe integriert ist sowie einen manuell betätigbaren, abströmseitig angeordneten Handgriff aufweist, mit welchem über einen Synchronflansch die gewünschte Stellung der Propellerblätter einstellbar ist.

Verstellpropeller werden schon seit längerer Zeit als Antriebsmittel für wasserfahrzeuge verwendet. Sie bestehen im wesentlichen aus in einer Propellernabe drehbar gelagerten Propellerblättern, an welchen die Steigung der Propellerblätter eingestellt werden kann. Es werden gewöhnlich bei kleinen Antriebsleistungen zwei propellerblätter und bei größeren Antriebsleistungen drei, vier und mehr Propellerblätter verwendet. Die verschiedenen Ausführungsformen der Verstellpropeller unterscheiden sich somit, wenn von der Zahl der Propellerblätter abgesehen wird, nur durch die Art der Verstelleinrichtung für die Steigungseinstel lung der Propellerblätter.

Die Verstelleinrichtungen für die Verstellpropeller umfassen bei größeren Antriebsleistungen hydrostatische Schubkolbenantriebe, die im Innern der Antriebswelle und der Propellernabe untergebracht sind. Für kleinere Antriebsleistungen werden mechanische Verstelleinrichtungen verwendet, bei welchen die Propellerblätter durch Schubstangen verstellt werden, welche exzentrisch am Fuß des Propellerblattes angreifen. Die Schubstangen selbst werden über ein mechanisches Gestänge in Richtung der Achse der Propellernabe hin- und herbewegt. Hier kann die Verstellkraft entweder manuell oder durch einen Linearmotor aufgebracht werden.

Diese Verstelleinrichtungen haben sich in den verschiedenen Anwendungsfällen bewährt. Sie weisen jedoch den Nachteil auf, daß es sich um aufwendige Konstruktionen handelt, die entsprechend teuer sind. Dies führt dazu, daß die Verstellpropeller nur bei bestimmten Kategorien von Wasserfahrzeugen Anwendung gefunden haben, da auch bei einfachster Konstruktion der Preis für bestimmte Wasserfahrzeugkategorien immer noch zu hoch ist.

Deshalb ist bereits ein gattungsgemäßer Verstellpropeller vorgeschlagen worden, dessen Propellerblätter mit einem manuell betätigbaren Handgriff verstellbar sind (US-A-25 74 951). Dabei weist der Synchronflansch der Verstelleinrichtung einen Zahnkranz auf, der in zugeordnete Zahnkranzabschnitte an den Füßen der Propellerblätter eingreift. Eine feinfühlige Einstellung der Propellersteigung ist mit einem derart einfachen Zahnkranzantrieb allerdings nicht zu erreichen. Hinzu kommt, daß der Handgriff mit Hilfe einer Mutter fixiert wird, wobei eine zusätzliche unerwünschte Verstellung der Propellerblätter kaum vermieden werden kann. Auch bei einer anderen Ausführung mit einer spindelähnlichen Verstelleinrichtung (US-A-29 53 208) ist eine feinfühlige und genaue Einstellung der Steigung der Propellerblätter nicht möglich.

Aufgabe der Erfindung ist es, einen gattungsgemäßen Verstellpropeller so zu verbessern, daß damit eine feinfühlige und exakte Einstellung der Steigung der Propellerblätter möglich ist.

Dieser Aufgabe wird dadurch gelöst, daß die Verstelleinrichtung als ein auf der Propellernabe befestigter Spindeltrieb ausgebildet ist, wobei die auf der Spindel drehbare Spindelmutter als Verschiebeglied für ein mit dem Synchronflansch verbundenes Verstellgestänge der Propellerblätter ausgebildet ist, daß der Handgriff mit der Spindelmutter drehfest gekuppelt, jedoch gegen eine Federvorspannung axial zu derselben verschiebbar ist, und daß als drehfeste Kupplung des Handgriffs mit der Spindelmutter fest in dem Handgriff angeordnete, axial gerichtete Stifte vorgesehen sind, welche durch die Spindelmutter in Bohrungen des Synchronflansches ragen. - Vorteilhafte Ausführungen der Erfindung ergeben sich aus den Unteransprüchen.

Bei Verstellpropellern, die an Außenbord-Antrieben und bei sogenannten Z-Antrieben eingesetzt sind, ist der Handgriff nach dem Hochschwenken des Antriebs leicht zugänglich und kann problemlos eingestellt werden.

Ein Ausführungsbeispiel der Erfindung ist in der Zeichnung dargestellt und wird nachfolgend beschrieben. Es zeigen:
- Fig. 1: eine Seitenansicht eines Außenbord-Antriebes mit einem, mit der erfindungsgemäßen Verstellvorrichtung versehenen Verstellpropeller und
- Fig. 2: einen schematisch dargestellten Längsschnitt der Nabe des Verstellpropellers für den Außenbord-Antrieb nach Figur 1.

Die Erfindung geht von der Überlegung aus, daß zur Vereinfachung des Verstellantriebs ie bereits vorhandene Schwenkbarkeit des Außenbord-Antriebes ausgenützt werden kann; durch das Schwenken des Antriebes wird der mit diesen Antrieben verbundene Verstellpropeller über das Niveau der Wasserfläche geschwenkt und ist damit eicht zugänglich.

Der in Fig. 1 dargestellte Aussenbord-Antrieb 1 weist einen Tragkörper 2 auf, auf welchem eine von einer Haube 3 abgedeckte Kraftmaschine, vorzugsweise ein thermischer Motor, abgestützt ist.

Am unteren Ende 4 des Tragkörpers 2 ist ein Verstellpropeller 5 angeordnet, der auf einer Antriebswelle (nicht dargestellt) befestigt ist. Die horizontal liegende Antriebswelle wird von der Kraftmaschine über eine im Tragkörper 2 gelagerte Welle und über ein Winkelgetriebe angetrieben. Eine solche mechanische Kraftübertragung von der Kraftmaschine auf den Verstellpropeller 5 ist allgemein bekannt und wird deshalb nicht näher beschrieben.

Der Aussenbord-Antrieb 1 ist an einem Befestigungssupport 6 drehbar gelagert, welcher an einer hierfür vorgesehenen Stelle an der teilweise gestrichelt dargestellten Rückwand 8 des Bootsrumpfes befestigt ist.

Der Tragkörper 2 ist um eine Achse 9 schwenkbar gelagert und kann in die gestrichelt dargestellte Lage geschwenkt werden, wodurch der Verstellpropeller 5 aus dem Wasser ragt. Auf der Abströmseite 10 des Verstellpropellers ist an dessen Nabe 11 eine Vertelleinrichtung 12, siehe Fig. 2, befestigt, welche einen aus der Nabe 11 herausragenden Handgriff 15 aufweist.

Die Verstelleinrichtung 12 wird anhand von Fig. 2 im Detail beschrieben.

Auf der Antriebswelle 16 der mechanischen Antriebsvorrichtung der Kraftmaschine ist eine Propellernabe 17 befestigt, die sich aus einer Innennabe 18 und einer Aussennabe 19 zusammensetzt. Die Innennabe 18 ist im wesentlichen ein ringförmiger Hohlkörper, der auf das Ende der Antriebswelle 16 aufgesetzt und mit einer Mutter 14 gesichert ist. Die Innennabe 18 weist eine rohrförmige Nabenverlängerung auf, die an ihrem Ende mit einem Aussengewinde 21 versehen ist.

Die Aussennabe 19 ist ebenfalls im wesentlichen ein geschlossener Ring, welcher durch Stege 22 mit der Innennabe 18 verbunden ist. Zwischen den Stegen 27 liegen Durchgangskanäle 50, durch welche die Rauchgase der Antriebsmaschine abgeleitet werden. In der Aussennabe 19 sind Propellerblätter 25 drehbar gelagert. Das Propellerblatt weist einen Fuss 26 auf, mit welchem dasselbe durch Schrauben 24 mit einer Verstellplatte 27 verschraubt ist, welche durch einen in der Aussennabe 19 eingeschraubten Haltering 28 drehbar geführt ist.

In der Verstellplatte 27 ist ein Führungsnut 31 eingearbeitet, in welche ein mit einem Gleitstein 31 versehener Zapfen 32 geführt ist. Der Zapfen 32 ist ein Teil einer Stosssstange 33, welche in einer Bohrung 35 in der Aussennabe 19 liegt. Die ringförmige Aussennabe 19 weist an der Stelle der Lagerung der Propellerblätter 25 eine entsprechende Materialverdickung auf.

Die Stossstangen 33, die zur Abdichtung der Bohrung 35 und des Raumes um die Verstellplatte 27 mit Dichtungen 36, beispielsweise O-Ringen ausgerüstet sind, sind an dem aus der Bohrung 35 ragenden Ende 37 durch einen Synchronflansch 40 miteinander verbunden, der mittels Muttern 41 mit den Enden 37 der Stossstangen 33 fest verbunden ist.

Der Synchronflansch 40 weist eine Innenbohrung 42 auf, mit welcher der Synchronflansch 40 in einer Führungsnut 43 einer Spindelmutter 45 drehbar geführt ist. Damit der Synchronflansch 40 in die Führungsnut 43 eingesetzt werden kann, weist die Spindelmutter einen Schraubring 46 auf, mit dem die eine Seitenwand der Führungsnut 43 gebildet wird.

Die Spindelmutter 45 bildet zusammen mit der das Aussengewinde 21 tragenden Nabenverlängerung 20 einen Spindeltrieb, welcher durch den Handgriff 15 drehbar ist. Hierzu ist der Handgriff 15 mit axial gerichteten Stiften 47 ausgerüstet, welche durch die Spindelmutter 45 in Bohrungen 48 des Synchronflansches 40 ragen.

Der Handgriff 15 wird durch Federkraft (nicht dargestellt) gegen die Spindelmutter 45 gezogen. Soll die Spindelmutter zur Verstellung der Steigung der Propellerblätter 25 axial verschoben werden, ist der Handgriff 15 soweit zurückzuziehen, dass die Stifte 47 aus der Spindelmutter 45 entfernt sind und diese gegenüber dem Synchronflansch 40 frei drehen kann. Durch das Drehen der Spindelmutter 45 wird diese und damit auch der Synchronflansch 40 mit den Stossstangen 33 axial verschoben, wobei die Verschiebung der Stossstangen 33 eine Drehung der Verstellplatte 27 und damit des Propellerblattes 25 bewirkt. Ist die gewünschte Steigung der Propellerblätter 25 eingestellt, werden die Stifte 47 des Handgriffes 15 wieder in die Bohrungen 48 des Synchronflansches 40 eingerastet. Dadurch ist der Spindeltrieb gesichert, so dass eine ungewollte Verstellung der Steigung der Propellerblätter 25 verhindert wird.

Durch die beschriebene Verstelleinrichtung ist es möglich, die Steigung der Verstellpropeller 25 den jeweiligen Fahrtbedingungen anzupassen. Wird beispieslweise mit dem Wasserfahrzeug Wasserski gefahren, werden die Propellerblätter 25 auf eine kleinere Steigung eingestellt, wodurch ein wesentlich besserer Antriebswirkungsgrad erreicht wird. Für schnelle Fahrt wird dagegen eine grössere Steigung der Propellerblätter 25 durch erneutes Drehen des Handgriffes 15 eingestellt, wodurch wieder ein guter Antriebswirkungsgrad erreicht wird. Durch diese Einstellmöglichkeit wird eine spürbare Einsparung von Brennstoff erreicht. Die Einsparung wird durch eine recht einfache und damit preisgünstige Lösung erreicht, die zudem auch problemlos betätigt werden kann.

Wesentlich ist hierbei, dass der Spindeltrieb keinen wesentlich grösseren Durchmesser in Anspruch nimmt als denjenigen der Innennabe 18, so dass die durch die Durchgangskanäle 50 erfolgende Ableitung der Rauchgase der Antriebsmaschine unbehindert erfolgen kann.

## Patentansprüche

1. Verstellpropeller (5) für Wasserfahrzeuge, welcher an einem außenbords abgestützten, schwenkbaren Tragkörper (2) drehbar gelagert und von einer Kraftmaschine über eine Antriebsverbindung angetrieben ist, wobei dessen Propellerblätter (25) in einer, an dem Ende der Antriebsverbindung an einer Antriebswelle (16) befestigten Propellernabe drehbar gelagert und durch eine Verstelleinrichtung (12) mit unterschiedlichen Steigungswinkeln einstellbar sind, wobei die Verstelleinrichtung (12) als ein mit der Propellernabe (11) rotierender Mechanismus ausgebildet und in die Propellernabe integriert ist sowie einen manuell betätigbaren, abströmseitig angeordneten Handgriff (15) aufweist, mit welchem über einen Synchronflansch (40) die gewünschte Steigung der Propellerblätter einstellbar ist, **dadurch gekennzeichnet,** daß die Verstelleinrichtung (12) als ein auf der Propellernabe (11) befestigter Spindeltrieb (20, 21, 45) ausgebildet ist, wobei die auf der Spindel (20) drehbare Spindelmutter (45) als Verschiebeglied für ein mit dem Synchronflansch (40) verbundenes Verstellgestänge (27 - 33) der Propellerblätter (25) ausgebildet ist, daß der Handgriff (15) mit der Spindelmutter (45) drehfest gekuppelt, jedoch gegen eine Federvorspannung axial zu derselben verschiebbar ist, und daß als drehfeste Kupplung des Handgriffs (15) mit der Spindelmutter (45) fest in dem Handgriff (15) angeordnete, axialgerichtete Stifte (47) vorgesehen sind, welche durch die Spindelmutter (45) in Bohrungen (48) des Synchronflansches (40) ragen.

2. Verstellpropeller nach Anspruch 1, **dadurch gekennzeichnet,** daß die Verstelleinrichtung (12) auf der Innennabe (18) der mindestens einen Kanal (50) aufweisenden Propellernabe (11) befestigt ist und den Durchgang von Rauchgasen ermöglicht.

3. Verstellpropeller nach Anspruch 1 oder 2, **dadurch gekennzeichnet,** daß der Synchronflansch (40) in eine Führungsnut (43) der Spindelmutter (45) ragt und darin drehbar geführt ist.

4. Verstellpropeller nach Anspruch 1, **dadurch gekennzeichnet,** daß der Handgriff unter einer Federvorspannung steht, durch welche der Handgriff (15) gegen die Spindelmutter (45) gezogen wird.

## Claims

1. Variable pitch propeller (5) for watercraft, which is borne to be rotatable at a pivotable carrier body (2) supported outboard and which is driven by a prime mover by way of a drive connection, wherein its propeller blades (25) are borne to be rotatable in a propeller hub fastened at a drive shaft (16) at the end of the drive connection and settable to different pitch angles by an adjusting equipment (12), wherein the adjusting equipment (12) is constructed as a mechanism rotating with the propeller hub (11) and integrated into the propeller hub as well as displays a manually actuable handle (15), which is arranged on the wake side and by which the desired pitch of the propeller blades is settable by way of a synchronising flange (40), characterised thereby, that the adjusting equipment (12) is constructed as a spindle drive (20, 21, 45) fastened on the propeller hub (11), wherein the spindle nut (45) rotatable on the spindle (20) is constructed as displacing member for an adjusting linkage (27 to 33), which is connected with the synchronising flange (40), of the propeller blades (25), that the handle (15) is coupled secure against rotation with the spindle nut (45) however displaceable axially relative to the same against a spring bias, and that axially oriented pins (47), which are firmly arranged in the handle (15) and project through the spindle nut (45) into bores (48) of the synchronising flange (40), are provided as rotationally secure coupling of the handle (15) with the spindle nut (45).

2. Variable pitch propeller according to claim 1, characterised thereby, that the adjusting equipment (12) is fastened on the inner hub (18) of the propeller hub (11), which displays at least one channel (50), and permits the passage of smoke gases.

3. Variable pitch propeller according to claim 1 or 2, characterised thereby, that the synchronising flange (40) projects into a guide groove (43) of the spindle nut (45) and is guided therein to be rotatable.

4. Variable pitch propeller accoridng to claim 1, characterised thereby, that the handle stands under a spring bias, by which the handle (15) is drawn against the spindle nut (45).

## Revendications

1. Hélice (5) à pas variable pour engins flottants, montée à rotation sur un corps pivotant de support (2) prenant appui hors bord, et entraînée par un moteur, par l'intermédiaire d'une solidarisation d'entraînement, les pales propulsives l - (25) de cette hélice étant montées à rotation dans un moyeu d'hélice fixé à un arbre menant (16), à l'extrémité de la solidarisation d'entraînement, et pouvant être réglées selon des angles d'inclinaison différents, par l'entremise d'un dispositif de réglage (12), le dispositif de réglage (12) étant réalisé sous la forme d'un mécanisme tournant avec le moyeu (11) de l'hélice, étant intégré dans ledit moyeu d'hélice, et présentant une poignée (15) actionnable à la main, installée côté écoulement et à l'aide de laquelle l'inclinaison souhaitée des pales de l'hélice peut être réglée par l,intermédiaire d'une bride de synchronisation (40) caractérisée par le fait que le dispositif de réglage (12) est réalisé sous la forme d'un système d'entraînement (20, 21, 45) à broche qui est fixé sur le moyeu (11) de l'hélice, l'écrou (45) de broche, pouvant tourner sur la broche (20), étant conçu comme un organe coulissant pour une tringlerie de réglage (27 - 33) des pales propulsives (25), reliée à la bride de synchronisation (40) ; par le fait que la poignée (15) est accouplée à l'écrou (45) de broche avec verrouillage rotatif, en pouvant toutefois coulisser axialement par rapport audit écrou en s'opposant à une précharge élastique ; et par le fait que des chevilles (47) dirigées axialement, logées de manière fixe dans la poignée (15) et prévues en tant qu'accouplement avec verrouillage rotatif entre ladite poignée (15) et l'écrou (45) de broche, s'engagent dans des perçages (48) de la bride de synchronisation (40) en traversant l'écrou (45) de broche.

2. Hélice à pas variable selon la revendication 1, caractérisée par le fait que le dispositif de réglage (12) est fixé sur la partie intérieure (18) du moyeu (11) de l'hélice, percé d'au moins un canal (50), et autorise le passage de gaz de fumées.

3. Hélice à pas variable selon la revendication 1 ou 2, caractérisée par le fait que la bride de synchronisation (40) s'engage dans une gorge de guidage (43 ) de l'écrou (45) de broche, dans laquelle elle est guidée avec faculté de rotation.

4. Hélice à pas variable selon la revendication 1, caractérisée par le fait que la poignée est soumise à une précharge élastique, par l'intermédiaire de laquelle ladite poigée (15) est tirée contre l'écrou (45) de broche.
